# FASCICULE DE BREVET EUROPEEN

(11) **EP 3 934 484 B1**
(45) Date de publication et mention de la délivrance du brevet: **11.02.2026**
(21) Numéro de dépôt: 20706546.7
(22) Date de dépôt: 03.03.2020
(51) Int. Cl.: A47C 27/08, A47C 27/10, A61G 7/057

(54) **DISPOSITIF DE MATELAS A DECOMPRESSION MODULAIRE, STATIQUE OU DYNAMIQUE**
MATRATZENVORRICHTUNG MIT MODULARER, STATISCHER ODER DYNAMISCHER DEKOMPRESSION
MATTRESS DEVICE WITH MODULAR, STATIC OR DYNAMIC DECOMPRESSION

(30) Priorité: 04.03.2019 FR 1902186
(43) Date de publication de la demande: 12.01.2022
(73) Titulaire: Medidev - Sentech France, 69008 Lyon (FR)
(72) Inventeur: PATOIS, Alain, 39210 Voiteur (FR); PATOIS, Clément, 69003 Lyon (FR); PATOIS, Esther, 69003 Lyon (FR)
(74) Mandataire: Cabinet Bleger-Rhein-Poupon
(86) Numéro de dépôt international: PCT/EP2020/055508
(87) Numéro de publication internationale: WO 2020/178269

(56) Documents cités:
- US-A1- 2005 125 905
- US-B2- 7 886 386

## Description

La présente invention a pour objet un dispositif matelas à décompression modulaire, statique ou dynamique.

Un tel matelas est destiné à être préférentiellement, mais non exclusivement, utilisé dans le domaine hospitalier afin d'éviter la formation des escarres et/ou pour faire prendre à l'utilisateur une posture particulière, ou bien une succession de posture particulières différentes.

Parmi les plus performants, on connaît par les documents FR 2 953 387 et FR 2 928 250 au nom de la demanderesse des matelas gonflables statiques ou dynamiques, comprenant un ou plusieurs ensembles de cellules gonflables à basse pression réglable, associé à des moyens de gonflage et de gestion de pression permettant de gonfler ou de dégonfler, simultanément et/ou en alternance, une ou plusieurs desdites cellules, permettant, par des opérations de gonflage et dégonflage en alternance, de générer un mouvement de balancement.

De manière avantageuse, ces matelas comportent plusieurs zones distinctes comportant des juxtapositions de coussins, amovibles individuellement, qui s'étendent selon une direction transversale sensiblement perpendiculaire à la direction longitudinale générale du matelas, ou bien parallèlement à ladite direction longitudinale.

Les cellules de ces matelas sont liées entre elles et/ou reliées individuellement ou par blocs, à des moyens de gonflage et de gestion de pression au travers d'un ensemble de tuyaux, en sorte de créer un ensemble cohérent. S'il est possible de composer un matelas sur mesure, aux caractéristiques du patient, avant sont utilisation, la présence des nombreux tuyaux et raccordements rend difficile, voire impossible, la modification de la composition du matelas après sa mise en fonction.

On connaît les documents US 3 042 941, US 6 151 735 et US 6 912 748, relatifs à des matelas gonflables, comprenant une pompe intégrée, constituée d'une cellule renfermant un élément compressible à mémoire de forme, et associée à des valves en sorte de permettre le gonflement de cellules annexes. Ces documents ne permettent toutefois pas de réaliser un matelas à décompression modulaire. Il existe également des dispositifs de matelas à décompression modulaire, tels que décrits dans les documents US2005125905A1 et US7886386B2.

La présente invention a pour but de remédier aux inconvénients précités, en proposant un dispositif de matelas à décompression modulaire, statique ou dynamique, ne nécessitant pas d'être raccordé à des moyens de gonflage et de gestion de pression au travers de tuyaux.

La présente invention concerne un dispositif de matelas à décompression modulaire tel que défini dans la revendication 1. Les caractéristiques préférées de l'invention sont décrites dans les revendications dépendantes.

Lors d'un appui sur une cellule, par une partie du corps, la cellule se dégonfle progressivement au rythme du débit contrôlé de la valve d'extraction, et le bloc de mousse s'écrase également. Lorsqu'il n'y a plus d'appui, le bloc de mousse reprend sa forme et entraîne dans sa reprise de forme la cellule qui se regonfle au rythme du débit contrôlé de la valve d'introduction. On obtient ainsi un dégonflement/regonflement de la cellule en fonction de la sollicitation extérieure.

Selon une caractéristique additionnelle du dispositif de matelas selon l'invention, les valves sont positionnées au niveau d'une extrémité de chaque cellule.

Cela permet de s'affranchir des risques de bouchage des valves par l'utilisateur couché sur le matelas.

Selon une autre caractéristique additionnelle du dispositif de matelas selon l'invention, les cellules présentent des sections transversales de formes irrégulières ronde, ovale, carrée ou rectangulaire. permet, par exemple, selon la nécessité de les positionner dans le dispositif de matelas, les cellules sur un côté ou un autre selon les besoins, pour faire une saillie ou un creux par exemple, et cela à tout moment puisqu'il n'y a pas de tuyaux susceptibles d'entraver les déplacements de la cellule.

Selon une autre caractéristique additionnelle du dispositif de matelas selon l'invention, chaque enveloppe est fermée par une fermeture de type zip étanche.

Les enveloppes, qui de préférence sont réalisées dans une matière plastique de type nylon, peuvent être fermées, après introduction du ou des blocs de mousse, par une opération de soudure, il est toutefois préféré une fermeture de type zip étanche, pour permettre le remplacement du ou des blocs si nécessaire.

Selon une autre caractéristique additionnelle du dispositif de matelas selon l'invention, le ou les blocs de mousse ou analogue présente en surface des reliefs particuliers, différents d'un côté par rapport à un autre, chacun dédié à une fonction particulière.

Il est ainsi possible qu'un côté d'une cellule soit plan, tandis qu'un autre par exemple soit échancré dans le sens transversal, pour créer un calage latéral.

Les cellules sont disposées transversalement et/ou longitudinalement, et de manière interchangeable et/ou repositionnable, selon les besoins, avec possibilité à tous moments de modification de sa composition.

Un matelas selon l'invention est parfaitement autonome, il fonctionne sans compresseur, il bouge sur les propres sollicitations des utilisateurs.

Du point de vue écologique il présente l'avantage de n'avoir pas ou peu d'empreinte carbone en fonctionnement.

Il est à noter qu'un tel matelas n'est pas d'usage strictement médical, il peut très bien être utilisé par des particuliers.

D'autre part, il est parfaitement possible d'intégrer au dispositif de matelas une ou plusieurs cellules gonflables de type classique c'est-à-dire non équipée de système à décompression, et destinée à demeurer gonflée.

Les avantages et les caractéristiques du dispositif de matelas selon l'invention, ressortiront plus clairement de la description qui suit et qui se rapporte au dessin annexé, lequel en représente un mode de réalisation non limitatif.

Dans le dessin annexé :
- la figure 1 représente une vue schématique en perspective et :avec écorché, d'un dispositif de matelas selon l'invention,
- la figure 2 représente une vue schématique en perspective d'une partie du même dispositif de matelas.

En référence à la figure 1, on peut voir un dispositif de matelas 1 selon l'invention. Il comporte une housse extérieure amovible 2 représentée partiellement, à l'intérieur de laquelle sont disposées juxtaposées, des cellules gonflables 3.

Chacune de ces cellules 3 comporte une enveloppe étanche 30, munie de deux valves unidirectionnelles à débit contrôlé, dont l'une 31 est adaptée à l'extraction de l'air tandis que l'autre 32 est adaptée à l'introduction de l'air.

D'autre part, chaque enveloppe 30 renferme un bloc 33 de mousse ou analogue, à mémoire de forme, susceptible d'une part de se déformer sous l'action d'un appui, et d'autre part de reprendre sa forme hors appui.

On comprendra que lors de la déformation de la cellule 3 sous appui, l'air s'échappe par la valve 31, tandis que lors de la reprise de forme du bloc 33 cela provoque le gonflement de l'enveloppe 30 par aspiration au travers de la valve 32.

Les cellules 3 peuvent être de formes différentes, comme on peut le voir, non limitativement, sur la figure 1 que ce soit dans le sens transversal et ou longitudinal, l'enveloppe 30 étant bien entendu de forme appropriée.

On peut ainsi voir une cellule 4 plus large, dans le sens de la longueur du matelas 1, que les autres cellules 3, ainsi qu'une cellule 5 dont la face supérieure 50 est d'une part bombée dans le sens de sa largeur, et creuse dans le sens transversal du matelas 1.

Cela permet de construire un matelas sur mesure, en choisissant les cellules 3, en les ordonnant dans la housse, en fonction des besoins.

Selon l'invention, comme les cellules 3 sont indépendantes, et non reliées à des moyens de gonflage et de gestion de pression, il est possible à tout moment d'échanger une ou plusieurs cellules 3, que ce soit pour un remplacement suite à une défection, ou pour modifier la géométrie du matelas.

En référence à la figure 2, qui représente une cellule 3 en vue de dessous, on peut constater que l'enveloppe 30 est fermée au moyen d'une fermeture 34 de type zip étanche.

## Revendications

1. Dispositif de matelas à décompression modulaire, statique ou dynamique, dans lequel il comprend dans une housse (2), une juxtaposition de cellules gonflables (3 ; 4 ; 5), comprenant chacune une enveloppe étanche (30), et munie chacune d'au moins deux valves (31; 32) unidirectionnelles à débit contrôlé, dont l'une (31) est adaptée à l'extraction de l'air tandis que l'autre (32) est adaptée à l'introduction de l'air, et ladite enveloppe (30) comporte intérieurement au moins un bloc (33) de mousse ou analogue, susceptible d'une part de se déformer sous l'action d'un appui sur ladite cellule (3 ; 4 ; 5) en sorte de provoquer le dégonflement de ladite enveloppe (30), et d'autre part de reprendre sa forme hors appui en sorte de provoquer le gonflement de ladite enveloppe (30) par aspiration, **caractérisé en ce que** lesdites cellules (3 ; 4 ; 5) comprennent des cellules indépendantes (3), non reliées à des moyens de gonflage et de gestion de pression.

2. Dispositif de matelas selon la revendication 1, **caractérisé en ce que** les valves sont positionnées au niveau d'une extrémités de la cellule.

3. Dispositif de matelas selon la revendication 1 ou la revendication 2, **caractérisé en ce que** les cellules (3 ; 4 ; 5) présentent une section transversale de forme irrégulière ronde, ovale, carrée ou rectangulaire.

4. Dispositif de matelas selon l'une quelconque des revendications 1 à 3, **caractérisé en ce que** chaque enveloppe (30) est fermée par une fermeture de type zip étanche (34).

5. Dispositif de matelas selon l'une quelconque des revendications 1 à 4, **caractérisé en ce que**, le ou les blocs (33) de mousse ou analogue présente en surface des reliefs particuliers, différents d'un côté par rapport à un autre, chacun dédié à une fonction particulière, la face supérieure (50) de la cellule (5) étant d'une part bombée dans le sens de sa largeur, et creuse dans le sens transversal du matelas (1).

## Patentansprüche

1. Modulare, statische oder dynamische Dekompressionsmatratzenvorrichtung, welche in einem Überzug (2) eine Aneinanderreihung von aufblasbaren Zellen (3; 4; 5) umfasst, welche jeweils eine dichte Hülle (30) aufweisen und jeweils mit wenigstens zwei unidirektionalen Ventilen (31; 32) mit gesteuertem Durchfluss ausgestattet sind, von welchen eines (31) dazu eingerichtet ist, Luft abzulassen, während das andere (32) dazu eingerichtet ist, Luft einzuleiten, und die Hülle (30) in einem Inneren wenigstens einen Block (33) aus Schaumstoff oder ähnlichem Material aufweist, welcher dazu geeignet ist, sich einerseits unter der Einwirkung einer Belastung auf die Zelle (3, 4, 5) zu verformen, um das Entleeren der Hülle (30) zu bewirken, und zum anderen seine Form ohne Druck wieder anzunehmen, um das Aufblasen der Hülle (30) durch Ansaugen zu bewirken, **dadurch gekennzeichnet, dass** die Zellen (3; 4; 5) unabhängige Zellen (3) umfassen, welche nicht mit Aufblas- und Druckregelungsmitteln verbunden sind.

2. Matratzenvorrichtung nach Anspruch 1, **dadurch gekennzeichnet, dass** die Ventile auf dem Niveau eines Endes der Zelle positioniert sind.

3. Matratzenvorrichtung nach Anspruch 1 oder Anspruch 2, **dadurch gekennzeichnet, dass** die Zellen (3, 4, 5) einen unregelmäßigen runden, ovalen, quadratischen oder rechteckigen Querschnitt aufweisen.

4. Matratzenvorrichtung nach einem der Ansprüche 1 bis 3, **dadurch gekennzeichnet, dass** jede Hülle (30) durch einen dichten Reißverschluss (34) verschlossen ist.

5. Matratzenvorrichtung nach einem der Ansprüche 1 bis 4, **dadurch gekennzeichnet, dass** der oder die Blöcke (33) aus Schaumstoff oder ähnlichem Material auf ihrer Oberfläche besondere Reliefs aufweisen, welche sich auf der einen Seite von denen auf der anderen Seite unterscheiden und jeweils einer bestimmten Funktion dienen, wobei die Oberseite (50) der Zelle (5) einerseits in ihrer Breite gewölbt und in Querrichtung der Matratze (1) vertieft ist.

## Claims

1. Static or dynamic modular decompression mattress device, wherein it comprises, in a cover (2), a juxtaposition of inflatable cells (3; 4; 5), each comprising a sealed envelope (30), and each provided with at least two controlled-flow unidirectional valves (31; 32), one (31) of which is adapted to extract air while the other (32) is adapted to introduce air, and said envelope (30) includes internally at least one block (33) of foam or the like, capable on the one hand of deforming under the action of a pressing on said cell (3; 4; 5) so as to cause said envelope (30) to deflate, and on the other hand of regaining its shape without pressing so as to cause said envelope (30) to inflate by suction, **characterised in that** said cells (3; 4; 5) comprise independent cells (3), not connected to inflation and pressure-management means.

2. Mattress device according to claim 1, **characterised in that** the valves are positioned at one end of the cell.

3. Mattress device according to claim 1 or claim 2, **characterised in that** the cells (3; 4; 5) have a cross-section of irregular shape, round, oval, square or rectangular.

4. Mattress device according to any one of claims 1 to 3, **characterised in that** each envelope (30) is closed by an airtight zip-type closure (34).

5. Mattress device according to any one of claims 1 to 4, **characterised in that** the block(s) (33) of foam or similar has on the surface particular reliefs, different on one side with respect to another, each dedicated to a particular function, the upper face (50) of the cell (5) being on the one hand curved in the direction of its width, and hollow in the transverse direction of the mattress (1).
